# FASCICULE DE BREVET EUROPEEN

(11) **EP 0 785 344 B1**
(45) Date de publication et mention de la délivrance du brevet: **04.09.2002**
(21) Numéro de dépôt: 97420004.0
(22) Date de dépôt: 08.01.1997
(51) Int. Cl.: F01P 3/08

(54) **Gicleur de refroidissement à emmanchement**
Aufsteckbare Kühlungsöldüse
Push-in oil cooling nozzle

(30) Priorité: 18.01.1996 FR 9600698
(43) Date de publication de la demande: 23.07.1997
(73) Titulaire: BONTAZ CENTRE, F-74460 Marnaz (FR)
(72) Inventeur: Bontaz, Yves, 74460 Marnaz (FR)
(74) Mandataire: Poncet, Jean-François

(56) Documents cités:
- DE-A- 2 532 132
- FR-A- 2 259 981
- US-A- 2 991 769

## Description

Les gicleurs de refroidissement de piston pour moteur à combustion interne sont utilisés pour projeter un fluide de refroidissement tel que de l'huile contre le fond de piston, c'est-à-dire contre la face de piston extérieure à la chambre d'explosion, ou dans une galerie de piston.

Les gicleurs de refroidissement de piston habituellement utilisés sont des pièces rapportées, fixées sur le carter moteur et communiquant avec un orifice d'amenée de fluide de refroidissement. La position du gicleur doit être déterminée avec précision, pour déterminer de façon précise l'impact du jet de fluide de refroidissement sur le fond de piston ou dans la galerie de piston.

Une technique connue, décrite par exemple dans le document DE-A-19 57 499, consiste à prévoir un corps de gicleur monobloc, limité par une face d'appui et par une face de fixation opposée, muni d'un perçage axial destiné à être traversé par une vis-clapet d'amenée de fluide et de fixation. Le perçage axial communique avec un perçage transversal raccordé à un conduit d'injection de sortie de fluide de refroidissement. La vis-clapet est conformée et adaptée pour maintenir le corps de gicleur en appui par sa face d'appui contre la zone périphérique d'un orifice d'amenée de fluide ménagé dans la paroi de carter moteur, et pour transmettre le fluide de refroidissement à l'entrée du perçage transversal. La vis-clapet se visse dans une portion d'extrémité taraudée d'une canalisation de refroidissement débouchant par l'orifice d'amenée de fluide. Des moyens de centrage et de blocage en rotation permettent de positionner le corps de gicleur dans le cylindre moteur. Dans ce document, ces moyens de centrage et de blocage comprennent une bille engagée dans des logements correspondants du carter et du corps de gicleur.

Un tel corps monobloc de gicleur de refroidissement est métallique, et peut être réalisé par usinage d'un bloc de métal, ou par moulage suivi d'un usinage en reprise. Dans tous les cas, il s'agit d'une forme de pièce complexe, conduisant à un coût de production élevé. De plus, le jeu nécessaire entre la vis-clapet et l'alésage taraudé du carter de moteur qui la reçoit introduit une incertitude dans la position définitive du gicleur et dans la position de l'impact du jet de fluide de refroidissement sur le fond de piston. Et les moyens de centrage et de blocage en rotation augmentent sensiblement le volume et le coût de fabrication du gicleur.

On a pu constater en outre certains défauts d'étanchéité entre le corps de gicleur et la paroi de carter moteur, de sorte qu'une portion du fluide de refroidissement s'échappe directement entre le corps de gicleur et la paroi du carter moteur, et ne parvient pas au piston.

D'autres formes complexes de corps monobloc de gicleur sont décrites dans les documents US-A-2 991 769 et FR-A-2 259 981.

On connaît aussi, du document DE-A-34 16 076, un gicleur de refroidissement de piston dans lequel le corps de gicleur est tenu-par une plaque de fixation fixée par des vis traversant deux trous de la plaque. La plaque de fixation comporte une excroissance centrale pénétrant à l'intérieur du corps de gicleur. Ce mode de fixation est très différent d'une vis-clapet, et nécessite des usinages supplémentaires dans la paroi de carter moteur.

Le problème proposé par la présente invention est de concevoir une nouvelle structure de gicleur à vis-clapet pour refroidissement de piston qui puisse être réalisée de façon nettement moins onéreuse que les structures connues, tout en remplissant l'ensemble des fonctions de centrage et de blocage en rotation pour un positionnement précis du gicleur dans le cylindre moteur, et tout en augmentant la précision d'orientation et la reproductibilité du jet de fluide de refroidissement projeté sur le fond de piston.

La présente invention résulte de l'observation selon laquelle le corps de gicleur de refroidissement de piston présente une forme complexe destinée à remplir des fonctions multiples : certaines parties de forme sont destinées à remplir les fonctions de centrage et de blocage en rotation du corps de gicleur dans le cylindre moteur ; d'autres parties de forme sont destinées à remplir la fonction de conduction du fluide de refroidissement et la fonction d'étanchéité entre le corps de gicleur et la paroi de carter moteur, ainsi que la fonction de formation et de direction du jet de fluide de refroidissement. L'idée est d'assurer les fonctions de centrage et de blocage en rotation par les parties de gicleur assurant les fonctions de conduction de fluide et d'étanchéité.

Pour cela, un gicleur de refroidissement de piston pour moteur à combustion interne selon l'invention comprend les caractéristiques de la revendication 1.

On constate que, de façon inattendue, une telle structure simplifiée de fixation du gicleur assure une solidarisation efficace du gicleur dans le carter de cylindre, tout en améliorant la précision du positionnement.

Selon un mode de réalisation avantageux, la surface externe du manchon comporte une portion moletée à moletage droit, ou à moletage croisé.

Il est toutefois efficace, et moins onéreux de prévoir que la surface externe du manchon est lisse.

Dans tous les cas, il peut être avantageux de prévoir, à la base de la surface externe du manchon, une gorge limitant la longueur de manchon en prise avec la paroi de l'orifice d'amenée de fluide. On contrôle ainsi la force nécessaire pour la pénétration du gicleur et pour son extraction.

D'autres objets, caractéristiques et avantages de la présente invention ressortiront de la description suivante de modes de réalisation particuliers, faite en relation avec les figures jointes, parmi lesquelles:
- la figure 1 est une vue de face en coupe montrant un gicleur de refroidissement selon un mode de réalisation de l'invention ;
- la figure 2 est une vue de côté droit du gicleur de la figure 1 ;
- la figure 3 est une vue de dessus du gicleur de la figure 1 ; et
- la figure 4 est une demi-vue de face en coupe montrant un gicleur de refroidissement selon l'invention associé à un cylindre moteur dans un mode de réalisation particulier de piston.

Dans le mode de réalisation illustré sur la figure 4, un gicleur 1 de refroidissement de piston est une pièce rapportée sur la paroi de carter de cylindre 2, à l'intérieur du moteur, conformée pour prélever du fluide de refroidissement circulant dans une canalisation de refroidissement 3 et pour projeter le fluide de refroidissement dans le cylindre moteur contre le fond 4 du piston 5 c'est-à-dire contre la face de piston qui est extérieure à la chambre d'explosion 6.

Le gicleur 1 comprend un corps de gicleur 7 percé d'un canal axial 8 communiquant avec un perçage transversal 9 raccordé à un conduit d'injection de sortie de fluide de refroidissement 10.

Le conduit d'injection de sortie de fluide de refroidissement 10 est un tube cintré dont une extrémité 11 est rapportée dans le perçage transversal 9 du corps de gicleur 7, et dont l'autre extrémité 12 est dirigée vers le piston 5.

Sur la figure 4, le piston 5 est représenté dans sa position extrême inférieure de fonctionnement, et le jet de fluide de refroidissement est illustré par le trait mixte 13. On comprend l'intérêt d'une bonne précision d'orientation et de concentration du jet 13 de fluide de refroidissement, pour frapper le piston 5 en une zone appropriée favorisant la répartition du fluide de refroidissement sur le fond 4 de piston, quelle que soit la position du piston 5 le long de sa course.

Il est pour cela nécessaire de prévoir des moyens de centrage et de blocage en rotation du corps de gicleur 7 sur la paroi de carter de cylindre 2.

Les figures 1 à 3 illustrent à plus grande échelle le gicleur 1 de la figure 4. Selon l'invention, le positionnement correct du gicleur 1 et du jet 13 est assuré en utilisant comme repère le conduit lui-même d'injection de sortie de fluide de refroidissement 10. Pour cela, le conduit d'injection de sortie de fluide de refroidissement 10 comprend deux faces latérales opposées de référence 18 et 19, visibles sur la figure 3, constituées par les faces latérales d'une portion rectiligne 28 du conduit 10 pour être conformées de façon appropriée pour constituer des faces de référence. Ces faces latérales de référence 18, 19 peuvent coopérer avec des butées de positionnement 20 et 21 d'un outil de pose, à la fois lors du cintrage du conduit 10 pendant sa fabrication et lors du positionnement du gicleur 1 dans le moteur. Les butées de positionnement 20 et 21 viennent en appui à la sortie du conduit 10 contre les faces latérales de référence 18 et 19, en laissant un petit jeu minimum. On peut ainsi réaliser une meilleure reproductibilité de positionnement de l'impact du jet 13.

Selon l'invention, comme illustré plus en détail sur les figures 1 à 4, le corps de gicleur 7 comprend un manchon 14 cylindrique de révolution, coaxial avec le canal axial 8. Le diamètre extérieur du manchon 14 est adapté pour son introduction en force dans l'orifice d'amenée de fluide 15 du carter de cylindre 2. L'orifice d'amenée de fluide 15 est lui-même cylindrique de révolution.

Dans le mode de réalisation illustré, la surface extérieure du manchon 14 comprend une portion moletée 16, pouvant avantageusement être une portion intermédiaire le long de la longueur L du manchon 14.

La portion moletée 16, lorsqu'elle est utilisée, peut comporter un moletage droit. En alternative, la portion moletée 16 peut comporter un moletage croisé, comme illustré sur la figure 2.

En alternative, la surface extérieure du manchon 14 peut comprendre une portion 16 cylindrique lisse aux tolérances permettant un ajustement serré.

Selon une autre alternative, la portion 16 de surface extérieure du manchon 14 peut comporter une excroissance faite par déformation longitudinale ou circulaire.

Dans tous les cas, il peut être avantageux de prévoir, à la base de la surface externe du manchon 14, une gorge annulaire 22 qui limite la longueur de la portion 16 de surface extérieure de manchon en prise avec la paroi de l'orifice d'amenée de fluide 15.

Ainsi, selon l'invention, le corps de gicleur 7 est dépourvu de tout autre moyen assurant la fixation du gicleur dans le carter de cylindre 2, et assurant son blocage en rotation autour de son axe. Ces deux fonctions de fixation et de blocage en rotation sont assurées par le manchon 14 engagé en force dans l'orifice d'amenée de fluide 15 du carter de cylindre 2.

On constate que l'adaptation du manchon 14 dans l'orifice d'amenée de fluide 15, et son guidage par les butées de positionnement 20 et 21, permettent d'améliorer la précision de positionnement du gicleur, par le fait qu'aucun jeu n'est laissé entre le manchon 14 et l'orifice d'amenée de fluide 15, et par le fait que le guidage est le même au cours des deux opérations de formage final du conduit 10 et d'insertion du gicleur 1 dans le moteur.

L'extrémité du manchon 14 comporte un chanfrein conique 17, adapté pour faciliter la pénétration dans l'orifice d'amenée de fluide 15, limitant les risques de dégradation de la paroi de l'orifice d'amenée de fluide 15 et facilitant l'assemblage.

La présence de la partie emmanchée en force 16 assure une grande rigidité mécanique de l'assemblage du gicleur dans le carter de cylindre 2, tout en assurant une étanchéité suffisante pour éviter la sortie de fluide de refroidissement entre le manchon 14 et l'orifice d'amenée de fluide 15.

Un moteur à combustion interne peut ainsi comprendre avantageusement des gicleurs de refroidissement 1 selon l'invention, tels que décrits précédemment, fixés dans la ou les chambres de piston et adaptés pour projeter chacun le fluide de refroidissement en un jet concentré sur le fond 4 d'un piston 5.

La présente invention n'est pas limitée aux modes de réalisation qui ont été explicitement décrits, mais elle en inclut les diverses variantes et généralisations contenues dans le domaine des revendications ci-après.

## Revendications

1. Gicleur (1) de refroidissement de piston (5) pour moteur à combustion interne, comprenant un corps de gicleur (7) percé d'un canal axial (8) communiquant avec un perçage transversal (9) raccordé à un conduit d'injection de sortie de fluide de refroidissement (10) dont une extrémité (11) est rapportée dans le perçage transversal, le corps de gicleur (7) étant conformé pour être fixé à la paroi de carter de cylindre (2) et pour mettre en communication étanche le canal axial (8) avec un orifice d'amenée de fluide (15) pour l'introduction du fluide de refroidissement dans le gicleur (1), avec des moyens de centrage et de blocage en rotation pour positionner le corps de gicleur (7) dans un cylindre du moteur, **caractérisé en ce que** :
- le corps de gicleur (7) comprend un manchon (14) cylindrique de révolution, coaxial avec le canal axial (8), le diamètre extérieur du manchon (14) étant adapté pour son introduction en force dans l'orifice d'amenée de fluide (15) lui-même cylindrique de révolution,
- le conduit d'injection de sortie de fluide de refroidissement (10) comprend, directement adjacente au corps de gicleur (7), une portion rectiligne cylindrique (28) de conduit dont les faces latérales constituent deux faces latérales opposées de référence (18, 19), conformées pour constituer des faces de référence pouvant coopérer avec des butées de positionnement à la fois lors du cintrage du conduit (10) et lors du positionnement du gicleur (1) dans le moteur.

2. Gicleur de refroidissement selon la revendication 1, **caractérisé en ce que** la surface externe du manchon (14) comporte une portion moletée (16) à moletage droit.

3. Gicleur de refroidissement selon la revendication 1, **caractérisé en ce, que** la surface externe du manchon (14) comporte une portion moletée (16) à moletage croisé.

4. Gicleur de refroidissement selon la revendication 1, **caractérisé en ce que** la surface externe du manchon (14) comprend une portion cylindrique (16) lisse aux tolérances permettant un ajustement serré.

5. Gicleur de refroidissement selon l'une quelconque des revendications 1 à 4, **caractérisé en ce que** la surface externe du manchon (14) comprend, à sa base, une gorge annulaire (22) limitant la longueur de manchon en prise avec la paroi de l'orifice d'amenée de fluide (15).

6. Moteur à combustion interne comprenant des gicleurs de refroidissement (1) selon l'une quelconque des revendications 1 à 5, fixés dans la ou les chambres de piston et adaptés pour projeter chacun le fluide de refroidissement en un jet concentré sur le fond (4) d'un piston (5).

7. Procédé de positionnement d'un gicleur (1) de refroidissement de piston (5) dans un moteur à combustion interne, le gicleur (1) comprenant un corps de gicleur (7) et un conduit d'injection de sortie de fluide de refroidissement (10), procédé dans lequel on utilise comme repère de positionnement le conduit lui-même d'injection de sortie de fluide de refroidissement (10).

8. Procédé selon la revendication 7, **caractérisé en ce que** le conduit d'injection de sortie de fluide de refroidissement (10) comprend une portion rectiligne cylindrique (28) de conduit, adjacente au corps de gicleur (7), présentant deux faces latérales opposées de référence (18, 19), et **en ce qu'**on utilise un outil de pose à butées de positionnement (20, 21) qui viennent en appui à la sortie du conduit (10) contre les faces latérales de référence (18, 19) en laissant un petit jeu minimum.

## Patentansprüche

1. Kühldüse (1) für einen Kolben (5) eines Motors mit innerer Verbrennung, mit einem Düsenkörper (7), der von einem axialen Kanal (8) durchsetzt ist, welcher mit einer transversalen Durchgangsöffnung (9) in Verbindung steht, die mit einer Injektionsleitung (10) zum Austritt eines Kühlfluides verbunden ist, deren eines Ende (11) in der transversalen Durchgangsöffnung gehalten ist, wobei der Düsenkörper (7) zur Befestigung an der Gehäusewand des Zylinders (2) angepaßt ist und zum dichten Verbinden des axialen Kanals (8) mit einer Fluidleitöffnung (15) zur Einleitung von Kühlfluid in die Düse (1), mit Mitteln zum Zentrieren und zum Drehsperren zum Positionieren des Düsenkörpers (7) in einem Zylinder des Motors, **dadurch gekennzeichnet, daß**:
- der Düsenkörper (7) eine kreiszylindrische Muffe (14) aufweist, die koaxial zum axialen Kanal (8) ist, wobei der Außendurchmesser der Muffe (14) für ihre Einführung unter Kraft in die Fluidleitöffnung (15), die selbst kreiszylindrisch ist, angepaßt ist,
- die Injektionsleitung (10) zum Austritt von Kühlfluid direkt angrenzend an den Düsenkörper (7) einen geradlinigen, zylindrischen Leitungsabschnitt (28) aufweist, dessen Seitenflächen zwei gegenüberliegende Referenzseitenflächen (18, 19) bilden, die zum Bilden von Referenzflächen, die mit Positionierungsanschlägen zusammenwirken können, zum gleichzeitigen Biegen des Kanals (10) und zur Positionierung der Düse (1) im Motor ausgebildet sind.

2. Kühldüse nach Anspruch 1, **dadurch gekennzeichnet, daß** die äußere Oberfläche der Muffe (14) einen gerändelten Abschnitt (16) mit gerader Rändelung aufweist.

3. Kühldüse nach Anspruch 1, **dadurch gekennzeichnet, daß** die äußere Oberfläche der Muffe (14) einen gerändelten Abschnitt (16) mit Kreuzrändelung aufweist.

4. Kühldüse nach Anspruch 1, **dadurch gekennzeichnet, daß** die äußere Oberfläche der Muffe (14) einen innerhalb der eine Presspassung ermöglichenden Toleranzen glatten zylindrischen Abschnitt (16) aufweist.

5. Kühldüse nach einem der Ansprüche 1 bis 4, **dadurch gekennzeichnet, daß** die äußere Oberfläche der Muffe (14) an ihrer Basis eine ringförmige Rille (22) aufweist, die die Länge der mit der Wand der Fluidleitöffnung (15) in Verbindung stehenden Muffe begrenzt.

6. Motor mit innerer Verbrennung, der Kühldüsen (1) nach einem der Ansprüche 1 bis 5 aufweist, die in dem Kolbenraum oder den Kolbenräumen befestigt und so ausgebildet ist bzw. sind, daß jede Düse die Kühlflüssigkeit in konzentriertem Strahl auf den Boden (4) eines Kolbens (5) spritzt.

7. Verfahren zum Positionieren einer Kühldüse (1) für einen Kolben (5) eines Motors mit innerer Verbrennung, wobei die Kühldüse (1) einen Düsenkörper (7) und eine Injektionsleitung (10) zum Austritt eines Kühlfluides aufweist, wobei man bei dem Verfahren die Injektionsleitung (10) für den Austritt des Kühlfluides selbst als Positionsmarkierung verwendet.

8. Verfahren nach Anspruch 7, **dadurch gekennzeichnet, daß** die Injektionsleitung (10) für den Austritt des Kühlfluides angrenzend an den Düsenkörper (7) einen geradlinigen, zylindrischen Leitungsabschnitt (28) aufweist, der zwei gegenüberliegende Referenzseitenflächen (18, 19) aufweist, und daß man ein Einbauwerkzeug mit Positionieranschlägen (20, 21) verwendet, die am Ausgang der Leitung (10) gegen die seitlichen Referenzflächen (18, 19) unter einem kleinen minimalen Spiel zur Anlage kommen.

## Claims

1. Spray nozzle (1) for cooling internal combustion engine pistons (5), comprising a spray nozzle body (7) with an axial passage (8) through it communicating with a transverse bore (9) connected to a cooling fluid outlet injection conduit (10), one end (11) of which is fastened into the transverse bore, the spray nozzle body (7) being shaped so that it can be fixed to the cylinder wall (2) and establish sealed communication between the axial passage (8) and a fluid feed orifice (15) for introducing the cooling fluid into the spray nozzle (1), with centering and rotation preventing means for positioning the spray nozzle body (7) in a cylinder of the engine, **characterized in that**:
- the spray nozzle body (7) comprises a sleeve (14) in the shape of a cylinder of revolution, coaxial with the axial passage (8), the outside diameter of the sleeve (14) being such that it can be force-fitted into the fluid feed orifice (15) which is itself a cylinder of revolution,
- the cooling fluid outlet injection conduit (10) has, directly adjacent to the spray nozzle body (7), a cylindrical rectilinear portion (28) of conduit with lateral faces which constitute two opposed lateral reference faces (18, 19), shaped to constitute reference faces that can cooperate with locating abutments both during bending of the conduit (10) and during fitting of the spray nozzle (1) into the engine.

2. Cooling spray nozzle according to claim 1, **characterized in that** the outside surface of the sleeve (14) has a knurled portion (16) with straight knurling.

3. Cooling spray nozzle according to claim 1, **characterized in that** the outside surface of the sleeve (14) has a knurled portion (16) with criss-cross knurling.

4. Cooling spray nozzle according to claim 1, **characterized in that** the outside surface of the sleeve (14) has a smooth cylindrical portion (16) with tolerances enabling a tight fit.

5. Cooling spray nozzle according to any one of claims 1 to 4, **characterized in that** the outside surface of the sleeve (14) has, at its base, an annular groove (22) limiting the length of the sleeve interengaged with the wall of the fluid inlet orifice (15).

6. Internal combustion engine comprising cooling spray nozzles (1) according to any one of claims 1 to 5, fixed into the piston chamber or chambers and each adapted to spray a concentrated jet of cooling fluid onto the back (4) of a piston (5).

7. Method of positioning a spray nozzle (1) for cooling internal combustion engine pistons (5), the spray nozzle (1) comprising a spray nozzle body (7) and a cooling fluid outlet injection conduit (10), method in which the cooling fluid outlet injection conduit (10) itself is used as positioning reference.

8. Method as claimed in claim 7, **characterized in that** the cooling fluid outlet injection conduit (10) comprises a cylindrical rectilinear portion (28) of conduit, adjacent to the spray nozzle body (7), having two opposed lateral reference faces (18, 19), and **in that** a fitting tool with locating abutments (20, 21) is used, which bear at the outlet of the conduit (10) against the lateral reference faces (18, 19) leaving a small minimum clearance.
